# EUROPÄISCHE PATENTSCHRIFT

(11) **EP 1 294 631 B1**
(45) Veröffentlichungstag und Bekanntmachung des Hinweises auf die Patenterteilung: **04.08.2004**
(21) Anmeldenummer: 01929161.6
(22) Anmeldetag: 23.05.2001
(51) Int. Cl.: B66B 5/22

(54) **BREMSEINRICHTUNG FÜR EINEN AUFZUG**
BRAKE DEVICE FOR A LIFT
DISPOSITIF DE FREINAGE POUR UN ASCENSEUR

(30) Priorität: 25.05.2000 EP 00810452
(43) Veröffentlichungstag der Anmeldung: 26.03.2003
(73) Patentinhaber: INVENTIO AG, 6052 Hergiswil NW (CH)
(72) Erfinder: SIMMONDS, Oliver, CH-6004 Luzern (CH); HUGEL, Stefan, CH-6043 Adligenswil (CH); MAURY, Julien, CH-6003 Luzern (CH); MÖRI, Peter, CH-6023 Rothenburg (CH); AESCHLIMANN, Peter, CH-6110 Wolhusen (CH)
(86) Internationale Anmeldenummer: PCT/CH2001/000316
(87) Internationale Veröffentlichungsnummer: WO 2001/089973

(56) Entgegenhaltungen:
- EP-A- 0 957 059
- JP-A- 62 074 896
- US-A- 5 782 319

## Beschreibung

Die Erfindung betrifft eine Bremseinrichtung für einen Aufzug mit einer Aufzugskabine und einem Gegengewicht, die entlang von Führungsschienen in einem Aufzugsschacht verfahrbar sind, wobei die Bremseinrichtung an der Aufzugskabine oder am Gegengewicht angeordnet ist und bei Übergeschwindigkeit die Aufzugskabine bzw. das Gegengewicht mittels Federelementen und Bremskeilen an den Führungsschienen stillsetzt.

Aus der Patentschrift US 5 782 319 ist eine Bremseinrichtung für einen Aufzug bekannt geworden, die im Notfall die Aufzugskabine stillsetzt. Die Aufzugskabine treibt mittels eines Endlosseiles einen rotierenden Geschwindigkeitsbegrenzer an, der sich bei einer bestimmten Übergeschwindigkeit der Aufzugskabine blockiert. Der blockierte Geschwindigkeitsbegrenzer blockiert auch das Endlosseil, die Aufzugskabine jedoch bewegt sich weiter nach unten, wobei das blockierte, mit einem Auslösehebelwerk der Bremseinrichtung verbundene Endlosseil die Bremseinrichtung einrückt. Dabei werden zwei geführte Keile der Bremseinrichtung nach oben geschoben. Die Bremskraft wird durch Reibung zwischen den Keilen und der Führungsschiene der Aufzugskabine erzeugt. Die Bremskraft ist einerseits abhängig von der Reibung der Keile auf der Führungsschiene und andererseits von einem C-förmigen Kompaktfederpaket, an dessen Enden Führungen für die Keile vorgesehen sind.

Ein Nachteil der bekannten Einrichtung liegt darin, dass das Federpaket und die Führungen aus einem Stück gegossen sind. Die Federpaketeinheit muss je nach aufzubringender Bremskraft hergestellt werden, was die Bremseinrichtung verteuert.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Bremseinrichtung mit universellem Aufbau zum Stillsetzen einer Aufzugskabine oder eines Gegengewichtes zu schaffen.

Die durch die Erfindung erreichten Vorteile sind im wesentlichen darin zu sehen, dass eine einfache Konstruktion der Bremseinrichtung möglich ist. Die Bremseinrichtung besteht aus wenigen, unterschiedlichen Bauteilen. Weiter vorteilhaft ist, dass die Bremseinrichtung mit denselben Bauteilen an unterschiedliche Bremskräfte anpassbar ist. Die Bremseinrichtung ist somit ohne grossen Aufwand für Aufzugskabinen oder Gegengewichte mit unterschiedlichen abzubremsenden Massen verwendbar. Ausserdem bietet die erfindungsgemässe Bremseinrichtung die Möglichkeit der Feinjustierung bezüglich der Bremskraft. Die Federelemente bestehen aus einfach herzustellenden Lamellen. Je nach Bremskraft können mehr oder weniger Lamellen eingesetzt werden.

Anhand der beiliegenden Figuren wird die vorliegende Erfindung näher erläutert.

Es zeigen:
Fig. 1
   eine Aufzugskabine mit der erfindungsgemässen Bremseinrichtung,
Fig. 2
   Einzelheiten der auf eine Führungsschiene einwirkenden Bremseinrichtung,
Fig. 3
   ein Tragkörper mit Federelementen,
Fig. 4
   einen Schnitt entlang der Linie A-A der Fig. 3 und
Fig. 5
   eine räumliche Darstellung des Tragkörpers mit den Federelementen.

Fig. 1 zeigt eine in einem nicht dargestellten Aufzugsschacht verfahrbare Aufzugskabine 1, wobei die Aufzugskabine 1 mittels sich über die Schachthöhe erstreckenden Führungsschienen 2 geführt ist. Die mit einer Tür 1.1 versehene Aufzugskabine 1 wird von einem Tragrahmen 3 mit einem unteren Joch 4 und einem oberen Joch 5 getragen. Ein nicht dargestelltes über eine nicht dargestellte Treibscheibe geführtes Tragseil, dessen eine Ende beispielsweise mit dem oberen Joch 5 und dessen andere Ende mit einem nicht dargestellten Gegengewicht verbunden ist. Am unteren Joch 4 ist je Führungsschiene 2 eine Bremseinrichtung 6 angeordnet, die im Notfall die Aufzugskabine 1 stillsetzt. Die Aufzugskabine 1 treibt mittels eines Endlosseiles 7 einen nicht dargestellten rotierenden Geschwindigkeitsbegrenzer an, der sich bei einer bestimmten Übergeschwindigkeit der Aufzugskabine 1 in Abwärtsrichtung blockiert. Der blockierte Geschwindigkeitsbegrenzer blockiert auch das über eine nicht dargestellte in der Schachtgrube angeordnete Spannrolle geführte Endlosseil 7, die Aufzugskabine 1 jedoch bewegt sich weiter nach unten, wobei das blockierte, mit einem Auslösehebelwerk 8 verbundene Endlosseil 7 die Bremseinrichtung 6 einrückt. Das mit dem Endlosseil 7 in Verbindung stehende Auslösehebelwerk 8 besteht aus einer Drehachse 8.1, an der eine die Bremseinrichtung 6 einrückende Betätigungsgabel 8.2 angeordnet ist. Die Betätigungsgabel 8.2 der gegenüberliegenden Bremseinrichtung 6 wird mittels einer an der Drehachse 8.1 angeordneten Verbindungsstange 8.3 betätigt. Bei blockiertem Endlosseil 7, auch Begrenzerseil genannt, wird die Drehachse 8.1 von der Kabinentür 1.1 her gesehen im Uhrzeigersinn gedreht. Dabei wird die Betätigungsgabel 8.2 am freien Ende angehoben.

Falls die Bremseinrichtung sinngemäss am oberen Joch 5 angeordnet ist kann die Aufzugskabine 1 für Notfälle in Aufwärtsrichtung stillgesetzt werden. Die Bremseinrichtung kann auch am Gegengewicht angeordnet sein.

Fig. 2 zeigt Einzelheiten der auf einen Führungsschenkel 2.1 der Führungsschiene 2 einwirkenden Bremseinrichtung 6. Zur Sichtbarmachung der Einzelheiten der Bremseinrichtung 6 ist die Führungsschiene 2 im Bereich der Bremseinrichtung 6 unterbrochen dargestellt. Die Bremseinrichtung 6 besteht aus einem am Joch 4,5 angeordneten Gehäuse 9, das als Träger dient für Federpakete 10 und/oder für Justierpakete 11. Das Gehäuse 9 dient auch als Träger und Führung für Keilführungselemente 12, die ihrerseits Bremskeile 13 mit Bremsbelägen 14 halten und führen. Eine Schubstange 15 greift einerseits am Bremskeil 13 an, andererseits ist die Schubstange 15 an der Betätigungsgabel 8.2 angelenkt.

Die modular aufgebauten Federpakete 10 und die modular aufgebauten Justierpakete 11 sind je Ende mittels eines Federbügels 16 mit dem Keilführungselement 12 lösbar verbunden, wobei Nasen 10.1 bzw. 11.1 der Federpakete 10 bzw. der Justierpakete 11 ein Abrutschen der Pakete 10,11 von den Keilführungselementen 12 verhindern. Untereinander sind die Pakete 10,11 je Ende beispielsweise mittels eines Gewindestiftes 17 und Muttern 17.1 verbunden, wobei erste Auflager 12.2 der Keilführungselemente 12 und mindestes ein zweites Auflager 9.2 des Gehäuses 9 das aus Federpaketen 10 und Justierpaketen 11 bestehende Gesamtpaket halten.

Im gezeigten Beispiel besteht ein Federpaket 10 aus zehn Lamellen 10.2 gleicher Dicke und gleichem Material. Die geometrisch etwas kleineren Justierpakete 11 bestehen im gezeigten Beispiel aus drei Lamellen 11.2. Die Lamellen 10.2,11.2 sind beispielsweise aus Blech gestanzt. Andere Lamellenmaterialien oder unterschiedliche Lamellendicken sind auch möglich. Die Lamellen 10.2,11.2 können auch abweichend von der gezeigten C-Form eine andere Formgebung aufweisen. Die einzelnen Federpakete oder Justierpakete der Bremseinrichtung 6 können auch eine unterschiedliche Anzahl Lamellen aufweisen. Je nach Lamellenzahl, Material, Lamellendicke oder Lamellenformgebung können unterschiedliche Federkonstanten erzeugt werden, die sich direkt auf die Bremskraft auswirken.

Das Keilführungselement 12 wird in ersten Nuten 9.1 des Gehäuses 9 geführt und weist eine Verlängerung 12.1 auf. Bei Normalbetrieb wird der Bremskeil 13 mittels der Verlängerung 12.1 und der Schubstange 15 in Ruhelage gehalten.

Im Notfall wird das Begrenzerseil 7 durch den Übergeschwindigkeit detektierenden Geschwindigkeitsbegrenzer blockiert. Dadurch wird wie weiter oben dargestellt die Betätigungsgabel 8.2 schubstangenseitig in Richtung Bremseinrichtung 6 bewegt. Die in zweiten Nuten 12.3 der Keilführungselemente 12 geführten Bremskeile 13 mit den Bremsbelägen 14 gleiten in die Bremseinrichtung 6. Gleichzeitig werden die Bremsbeläge 14 an die Führungsschenkel 2.1 der Führungsschiene 2 bewegt. Durch die keilförmige Anordnung der Keilführungselemente 12 und der Reibung zwischen den Bremsbelägen 14 auf dem Führungsschenkel 2.1 werden die Bremskeile 13 in die Bremseinrichtung 6 bewegt und die Feder- und Justierpakete 10,11 gespannt, wobei die von der Reibungskonstante zwischen den Bremsbelägen 14 und dem Führungsschenkel 2.1 sowie von der Federkonstante abhängige Bremskraft zur Stillsetzung der Aufzugskabine oder des Gegengewichtes erzeugt wird.

Wie in den Fig. 3 bis 5 dargestellt können die Federpakete an einem Tragkörper 20 angeordnet sein, wobei der beispielsweise C-förmige Tragkörper 20 auf die Keilführungselemente 12 einwirkt. Die Federpakete 21 bestehen aus mindestens einer Lamelle 21.1 und sind in Nuten 22 des Tragkörpers 20 eingelegt. Im gezeigten Beispiel sind drei Nuten bzw. drei Federpakete 21 vorgesehen. Es können auch mehr oder weniger als drei Nuten 22 vorgesehen sein, wobei die Nuten 22 auch unterschiedlich breit sein können. Die in schmale Nuten 22 eingelegten Federpakete 21 können als Justierpakete dienen. Beim Bremsvorgang werden der Tragkörper 20 und die Federpakete 21 gespannt und die Bremskraft zur Stillsetzung der Aufzugskabine oder des Gegengewichtes erzeugt. Die Bremseinrichtung 6 kann mit einem oder mehreren Tragkörpern 20 versehen sein.

## Patentansprüche

1. Bremseinrichtung für einen Aufzug mit einer Aufzugskabine und einem Gegengewicht, die entlang von Führungsschienen in einem Aufzugsschacht verfahrbar sind, wobei die Bremseinrichtung an der Aufzugskabine oder am Gegengewicht angeordnet ist und bei Übergeschwindigkeit die Aufzugskabine bzw. das Gegengewicht mittels Federelementen und Bremskeilen an den Führungsschienen stillsetzt und wobei die Federelemente (10,11,21) modular aufgebaut sind, mittels denen unterschiedliche Bremskräfte erzeugbar sind,
**dadurch gekennzeichnet,**
**dass** die Federelemente (10,11,21) aus einfach herzustellenden Lamellen (10.2,11.2,21.1) aufgebaut sind.

2. Bremseinrichtung nach Anspruch 1,
**dadurch gekennzeichnet,**
**dass** als Federelemente Federpakete (10,21) und/oder Justierpakete (11,21) vorgesehen sind.

3. Bremseinrichtung nach den Ansprüchen 1 oder 2,
**dadurch gekennzeichnet,**
**dass** die Federpakete (10,21) bzw. die Justierpakete (11,21) C-förmig sind.

4. Bremseinrichtung nach Anspruch 3,
**dadurch gekennzeichnet,**
**dass** die Federpakete (10) bzw. die Justierpakete (11) an den Enden lösbar mit Bremskeile (13) führenden Keilführungselementen (12) verbunden sind.

5. Bremseinrichtung nach einem der Ansprüche 1 bis 3,
**dadurch gekennzeichnet,**
**dass** die Federpakete (21) an einem Tragkörper (20) angeordnet sind, der auf die Keilführungselemente (12) einwirkt.

6. Bremseinrichtung nach Anspruch 5,
**dadurch gekennzeichnet,**
**dass** der Tragkörper (20) Nuten (22) aufweist, die der Aufnahme der Federpakte (21) dienen.

## Claims

1. Braking device for a lift with a lift cage and a counterweight, which are movable along guide rails in a lift shaft, wherein the braking device is arranged at the lift cage or at the counterweight and in the case of excess speed stops the lift cage or the counterweight at the guide rails by means of spring elements and brake chocks, and wherein the spring elements (10, 11, 21) are of modular construction, by means of which different braking forces can be generated, **characterised in that** the spring elements (10, 11, 21) are constructed from lamellae (10.2, 11.2, 21.1) producible in simple manner.

2. Braking device according to claim 1, **characterised in that** spring packets (10, 21) and/or adjusting packets (11, 21) are provided as spring elements.

3. Braking device according to claim 1 or 2, **characterised in that** the spring packets (10, 21) or the adjusting packets (11, 21) are C-shaped.

4. Braking device according to claim 3, **characterised in that** the spring packets (10) or the adjusting packets (11) are detachably connected at the ends with chock guide elements (12) guiding the brake chocks (13).

5. Braking device according to one of claims 1 to 3, **characterised in that** the spring packets (21) are arranged at a support body (20) which acts on the chock guide elements (12).

6. Braking device according to claim 5, **characterised in that** the support body (20) has grooves (20) serving for reception of the spring packets (21).

## Revendications

1. Dispositif de freinage pour un ascenseur comprenant une cabine d'ascenseur et un contrepoids mobiles le long de rails de guidage dans une cage d'ascenseur, le dispositif de freinage étant disposé sur la cabine d'ascenseur ou sur le contrepoids et arrêtant la cabine ou le contrepoids, en cas de vitesse excessive, grâce à des éléments faisant ressort et à des coins de freinage prévus sur les rails de guidage, et les éléments faisant ressort (10, 11, 21) ayant une construction modulaire grâce à laquelle des forces de freinage différentes peuvent être produites,
**caractérisé en ce que** les éléments faisant ressort (10, 11, 21) sont composés de lamelles (10.2, 11.2, 21.1) simples à fabriquer.

2. Dispositif de freinage selon la revendication 1, **caractérisé en ce qu'**on prévoit comme éléments faisant ressort des blocs-ressorts (10, 21) et/ou des blocs d'ajustement (11, 21).

3. Dispositif selon la revendication 1 ou 2, **caractérisé en ce que** les blocs-ressorts (10, 21) et les blocs d'ajustement (11, 21) ont la forme d'un C.

4. Dispositif de freinage selon la revendication 3, **caractérisé en ce que** les blocs-ressorts (10) et les blocs d'ajustement (11) sont reliés de façon amovible, à leurs extrémités, à des éléments de guidage de coin (12) qui guident des coins de freinage (13).

5. Dispositif de freinage selon l'une des revendications 1 à 3, **caractérisé en ce que** les blocs-ressorts (21) sont disposés sur un corps de support (20) qui agit sur les éléments de guidage de coin (12).

6. Dispositif de freinage selon la revendication 5, **caractérisé en ce que** le corps de support (20) présente des rainures (22) qui servent à recevoir les blocs-ressorts (21).
